# EUROPÄISCHE PATENTSCHRIFT

(11) **EP 3 603 118 B1**
(45) Veröffentlichungstag und Bekanntmachung des Hinweises auf die Patenterteilung: **17.04.2024**
(21) Anmeldenummer: 18711933.4
(22) Anmeldetag: 16.03.2018
(51) Int. Cl.: H04S 5/00

(54) **VERFAHREN UND VORRICHTUNG ZUR ERZEUGUNG UND AUSGABE EINES AKUSTISCHEN MEHRKANALSIGNALS**
METHOD AND DEVICE FOR GENERATING AND OUTPUTTING AN ACOUSTIC MULTICHANNEL SIGNAL
PROCÉDÉ ET DISPOSITIF POUR PRODUIRE ET ÉMETTRE UN SIGNAL ACOUSTIQUE MULTICANAL

(30) Priorität: 21.03.2017 DE 102017106048
(43) Veröffentlichungstag der Anmeldung: 05.02.2020
(73) Patentinhaber: ASK Industries GmbH, 94559 Niederwinkling (DE)
(72) Erfinder: KOTULLA, Daniel, 94360 Mitterfels (DE)
(74) Vertreter: Hafner & Kohl PartmbB
(86) Internationale Anmeldenummer: PCT/EP2018/056692
(87) Internationale Veröffentlichungsnummer: WO 2018/172213

(56) Entgegenhaltungen:
- WO-A1-2008/023178
- DE-A1-102012 224 454
- DE-B3-102012 025 016
- Sebastian Kraft ET AL: "STEREO SIGNAL SEPARATION AND UPMIXING BY MID-SIDE DECOMPOSITION IN THE FREQUENCY-DOMAIN", Proc. of the 18 th Int, 1 January 2015 (2015-01-01), XP055324212, Retrieved from the Internet: URL:http://www.ntnu.edu/documents/10012011 10/1266017954/DAFx-15_submission_9.pdf [retrieved on 2016-11-29]

## Beschreibung

Die Erfindung betrifft ein Verfahren und eine Vorrichtung zur Erzeugung und Ausgabe eines akustischen Mehrkanalsignals.

Es ist bekannt, akustische Signale mehrerer Schallquellen aufzunehmen, um ein Stereosignal zu erzeugen, durch welches für einen Hörer in einer natürlichen Hörsituation ein räumlicher akustischer Eindruck entstehen soll. Zur Erzeugung von Stereosignalen können bekanntermaßen z. B. Pegel- oder Laufzeitdifferenzen ausgenutzt werden.

Um entsprechende Stereosignale durch Erzeugung eines Mehrkanalsignals im Hinblick auf ein räumliches Hörempfinden weiter aufwerten zu können, ist es bekannt, diese auf Surround-Signale, d. h. z. B. 5.1 Surround-Signale, aufzumischen und über in einem Raum besonders verteilt angeordnete akustische Ausgabekanäle einer akustischen Ausgabeeinrichtung auszugeben. Bekannte Prinzipien nutzen bei der Erzeugung entsprechender Surround-Signale einfache Matrixmultiplikationen des linken und rechten Signalanteils eines Stereosignals. Typischerweise wird ein räumliches Hörempfinden hierbei durch Hinzufügung diverser Halleffekte erzeugt.

Das Dokument Kraft et al.: "Stereo signal separation and upmixing by mid-side decomposition in the frequency-domain" offenbart ein Prinzip zur Erzeugung und Ausgabe eines akustischen Mehrkanalsignals.

Die Erfindung stellt sich demgegenüber die Aufgabe, ein neuartiges bzw. verbessertes Prinzip zur Erzeugung und Ausgabe eines Mehrkanalsignals ausgehend von einem Stereosignal anzugeben, welches insbesondere eine Möglichkeit schafft, ein räumliches Hörempfinden ("3D-Surround") ohne die Notwendigkeit der Hinzufügung von Halleffekten zu erzeugen.

Die Aufgabe wird durch die Gegenstände der unabhängigen Ansprüche gelöst. Die hierzu abhängigen Ansprüche betreffen mögliche Ausführungsformen.

Das hierin beschriebene Verfahren dient der Erzeugung und Ausgabe eines akustischen Mehrkanalsignals, bei welchem es sich typischerweise um ein Surround-Signal handelt, ausgehend von einem Stereosignal. Zielsetzung des Verfahrens ist dabei insbesondere die Erzeugung eines über eine mehr als zwei Ausgabekanäle (Lautsprecher) umfassende akustische Ausgabeeinrichtung auszugebenden Mehrkanalsignals, welches einem Hörer ein räumliches Hörempfinden ("3D-Effekt", "3D-Surround") ermöglicht.

In einem ersten Schritt des Verfahrens wird ein Stereosignal bereitgestellt. Die Bereitstellung des Stereosignals kann über verschiedene Arten erfolgen. Beispielsweise kann das Stereosignal über einen Tonträger, d. h. z. B. eine CD, einen Datenträger, d. h. z. B. einen Festplattenspeicher, oder ein Datennetzwerk, d. h. z. B. das Internet, bereitgestellt werden. Bei dem Stereosignal kann es sich z. B. um ein Musikstück, ein Textstück, etc. handeln.

In einem zweiten Schritt des Verfahrens wird das bereitgestellte Stereosignal in mehrere wahrnehmungsrichtungsabhängige Signalanteile ("Signalanteile") aufgeteilt. Das Stereosignal wird hierzu über geeignete Untersuchungseinrichtungen bzw. -algorithmen im Hinblick auf einzelne Signalanteile untersucht, welche bei tatsächlicher Ausgabe des Stereosignals über eine zwei Ausgabekanäle, d. h. einen linken und einen rechten Ausgabekanal, umfassende Ausgabeeinrichtung einer von einem in einer definierten Position relativ zu der das jeweilige Stereosignal ausgebenden Ausgabeeinrichtung positionierten Hörer wahrgenommenen Ausgaberichtung bzw. -position entsprechen bzw. entsprechen würden. Bei einer entsprechenden definierten Position eines Hörers relativ zu einer das Stereosignal ausgebenden Ausgabeeinrichtung kann es sich z. B. um die Spitze des Stereodreiecks, bei welchem der Hörer mit den Ausgabekanälen bzw. Lautsprechern ein gleichseitiges Dreieck bildet, handeln.

Ein entsprechender Signalanteil ist ein Center-Signalanteil sein, welcher einer von einem Hörer mittig wahrgenommenen Ausgaberichtung bzw. -position bei tatsächlicher Ausgabe des Stereosignals über eine zwei Ausgabekanäle umfassende Ausgabeeinrichtung entsprechen würde. Ein entsprechender Signalanteil ist auch ein Links-Signalanteil und ein Rechts-Signalanteil sein, welcher einer von einem Hörer bei tatsächlicher Ausgabe des Stereosignals über eine zwei Ausgabekanäle umfassende Ausgabeeinrichtung (mehr) links oder (mehr) rechts (im Vergleich zu einem Center) wahrgenommenen Ausgaberichtung bzw. -position entsprechen würde.

Die vermittels geeigneter Aufteilungseinrichtungen bzw. -algorithmen durchgeführte Aufteilung des Stereosignals kann eine Vielzahl an wahrnehmungsrichtungsabhängigen Signalanteilen liefern; mithin kann ein Stereosignal grundsätzlich in alle wahrnehmungsrichtungsabhängigen Signalanteile des jeweiligen Stereosignals aufgeteilt werden. Die Anzahl der tatsächlich erhaltenen wahrnehmungsrichtungsabhängigen Signalanteile wird im Hinblick auf die Anzahl der Ausgabekanäle der Ausgabeeinrichtung gewählt, über welche das verfahrensgemäß zu erzeugende bzw. erzeugte Mehrkanalsignal auszugeben ist. In einem dritten Schritt des Verfahrens wird ein akustisches Mehrkanalsignal bzw. Surround-Signal durch Abmischen jedes der nach der beschriebenen Aufteilung des Stereosignals in entsprechende wahrnehmungsrichtungsabhängige Signalanteile erhaltenen wahrnehmungsrichtungsabhängigen Signalanteils auf einen bestimmten Ausgabekanal einer mehr als zwei Ausgabekanäle umfassenden Ausgabeeinrichtung erzeugt. Jedes aus der Aufteilung des Stereosignals in entsprechende wahrnehmungsrichtungsabhängige Signalanteile erhaltene wahrnehmungsrichtungsabhängige Signalanteil wird sonach auf einen bestimmten Ausgabekanal einer mehr als zwei Ausgabekanäle umfassenden Ausgabeeinrichtung, d. h. z. B. einer 5.1-Surround-Ausgabeeinrichtung, abgemischt. Die Ausgabeeinrichtung ist in einem Kraftfahrzeug installiert.

Im Rahmen der Abmischung der wahrnehmungsrichtungsabhängigen Signalanteile erfolgt eine einer bestimmten Zuordnungsvorschrift folgende Zuordnung der wahrnehmungsrichtungsabhängigen Signalanteile zu bestimmten Ausgabekanälen der Ausgabeeinrichtung. Die Zuordnungsvorschrift berücksichtigt bei der Zuordnung der wahrnehmungsrichtungsabhängigen Signalanteile zu bestimmten Ausgabekanälen der Ausgabeeinrichtung die einem jeweiligen wahrnehmungsrichtungsabhängigen Signalanteil entsprechende von einem Hörer des Stereosignals wahrgenommene Ausgaberichtung bzw. -position des jeweiligen wahrnehmungsrichtungsabhängigen Signalanteils. Konkret wird ein Center-Signalanteil einem Center-Ausgabekanal der Ausgabeeinrichtung zugeordnet und über diesen ausgegeben. Analoges gilt alle anderen Signalanteile; mithin wird ein Links-Signalanteil einem linken Ausgabekanal (Links-Ausgabekanal) der Ausgabeeinrichtung zugeordnet und über diesen ausgegeben werden und ein Rechts-Signalanteil einem rechten Ausgabekanal (Rechts-Ausgabekanal) der Ausgabeeinrichtung zugeordnet und über diesen ausgegeben.

In einem vierten Schritt des Verfahrens erfolgt schließlich die Ausgabe des Mehrkanalsignals bzw. der wahrnehmungsrichtungsabhängigen Signalanteile über jeweilige Ausgabekanäle der Ausgabeeinrichtung. Hierdurch wird einem Hörer ein räumliches Hörempfinden ("3D-Effekt") ohne die zwingende Notwendigkeit der Hinzufügung von Halleffekten ermöglicht.

Die Aufteilung des bereitgestellten Stereosignals in mehrere richtungsabhängige Signalanteile wird vermittels einer Quelltrennungseinrichtung durchgeführt. Eine entsprechende Quelltrennungseinrichtung kann z. B. durch einen Quelltrennungsalgorithmus implementiert sein. Ein geeignetes Verfahren zur Quelltrennung bzw. ein geeigneter Quelltrennungsalgorithmus ist z. B. in dem deutschen Patent DE 10 2012 025 016 B3 beschrieben, auf dessen Offenbarungsgehalt ausdrücklich Bezug genommen wird.

Die wahrnehmungsrichtungsabhängigen Signalanteile werden mit bestimmten Stärkungsfaktoren bzw. -koeffizienten oder Schwächungsfaktoren bzw. - koeffizienten auf jeweilige Ausgabekanäle der Ausgabeeinrichtung abgemischt. Über die Auswahl entsprechender Stärkungs- bzw. Schwächungsfaktoren kann z. B. festgelegt werden, welcher Signalanteil in welchem Verhältnis auf einen jeweiligen Ausgabekanal gemischt wird. Durch eine durch eine entsprechende Faktorisierung einzelner, mehrerer oder sämtlicher Signalanteile erhaltene Verstärkung bzw. Abschwächung einzelner, mehrerer oder sämtlicher Signalanteile - im Allgemeinen kann hierunter auch eine Gewichtung von wahrnehmungsrichtungsabhängigen Signalanteilen verstanden werden - kann das räumliche Hörempfinden gezielt beeinflusst, d. h. insbesondere verstärkt, werden.

In einer weiteren Ausführungsform des Verfahrens ist es möglich, dass einzelne, mehrere oder sämtliche wahrnehmungsrichtungsabhängigen Signalanteile mit einem bestimmten Halleffekt bzw. Faltungshall abgemischt werden. Auch derart kann das räumliche Hörempfinden gezielt beeinflusst, d. h. insbesondere verstärkt, werden. Je nach Eigenschaften des jeweiligen Halleffekts, d. h. insbesondere der Übertragungsfunktion der Hallkoeffizienten, kann ein weit größerer Hörraum als ein tatsächlich Vorhandener simuliert werden. Wie weiter oben erwähnt, erfolgt die eigentliche Erzeugung eines räumlichen Hörempfindens jedoch nicht durch die Hinzufügung von Halleffekten; das hierin beschriebene Verfahren ermöglicht einem Hörer ein räumliches Hörempfinden ("3D-Effekt") ohne die zwingende Notwendigkeit der Hinzufügung von Halleffekten.

Im Rahmen des Verfahrens wird das Stereosignal in wenigstens einen Center-Signalanteil, einen links des Center-Signalanteils wahrgenommenen linken Signalanteil und einen rechts des Center-Signalanteils wahrgenommenen rechten Signalanteil aufgeteilt.

Denkbar ist es auch, dass das bereitgestellte akustische Stereosignal in wenigstens ein Center-Signalanteil, einen links des Center-Signalanteils wahrgenommenen inneren linken Signalanteil, einen links des inneren linken Signalanteil wahrgenommenen äußeren linken Signalanteil, einen rechts des Center-Signalanteils wahrgenommenen inneren rechten Signalanteil und einen rechts des inneren rechten Signalanteils wahrgenommenen äußeren Signalanteil aufgeteilt wird. Dies gilt insbesondere für die Ausgabe des auszugebenden Mehrkanalsignals über eine einen Center-Ausgabekanal, einen hinteren linken Ausgabekanal, einen vorderen linken Ausgabekanal, einen hinteren rechten Ausgabekanal und einen vorderen rechten Ausgabekanal umfassende Ausgabeeinrichtung, d. h. z. B. eine Surround-Ausgabeeinrichtung.

Neben dem Verfahren gemäß dem unabhängigen Anspruch 1 betrifft die vorliegende Erfindung eine Vorrichtung zur Erzeugung und Ausgabe eines akustischen Mehrkanalsignals gemäß dem unabhängigen Anspruch 4.

Die Erfindung ist anhand von Ausführungsbeispielen in den Zeichnungsfiguren näher erläutert. Dabei zeigen:
- Fig. 1, 2: je eine Prinzipdarstellung einer Vorrichtung gemäß einem Ausführungsbeispiel.

Fig. 1 zeigt eine Prinzipdarstellung einer Vorrichtung 1 gemäß einem Ausführungsbeispiel. Die z. B. in einem Kraftfahrzeug (nicht gezeigt) installierte Vorrichtung 1 ist zur Erzeugung und Ausgabe eines akustischen Mehrkanalsignals eingerichtet.

Die Vorrichtung 1 umfasst als Funktionskomponenten eine hard- und/oder softwaremäßig implementierte Aufteilungseinrichtung 2, eine hard- und/oder softwaremäßig implementierte Abmischungseinrichtung 3 und eine mehr als zwei akustische Ausgabekanäle 4.1 - 4.12 (Lautsprecher) umfassende akustische Ausgabeeinrichtung 4.

Die Aufteilungseinrichtung 2 ist zur Aufteilung eines bereitgestellten akustischen Stereosignals S, d. h. z. B. eines Musikstücks, in mehrere wahrnehmungsrichtungsabhängige Signalanteile S.1 - S.5 eingerichtet. Die Aufteilungseinrichtung 3 ist zur Abmischung eines wahrnehmungsrichtungsabhängigen akustischen Signalanteils S.1 - S.5 auf einen Ausgabekanal 4.1 - 4.12 der Ausgabeeinrichtung 4 und zur Erzeugung eines akustischen Mehrkanalsignals durch Abmischung jedes wahrnehmungsrichtungsabhängigen Signalanteils S.1 - S.5 auf einen Ausgabekanal 4.1 - 4.12 der Ausgabeeinrichtung 4 eingerichtet. Das funktionelle Zusammenwirken der genannten Funktionskomponenten der Vorrichtung 1 wird im Zusammenhang mit der nachfolgenden Erläuterung des mit der Vorrichtung 1 implementierbaren Verfahrens zur Durchführung eines Verfahrens zur Erzeugung und Ausgabe eines akustischen Mehrkanalsignals näher beschrieben.

Die Vorrichtung 1 ist also zur Durchführung eines Verfahrens zur Erzeugung und Ausgabe eines akustischen Mehrkanalsignals, hierbei handelt es sich typischerweise um ein Surround-Signal, eingerichtet. Zielsetzung des Verfahrens ist insbesondere die Erzeugung eines über eine mehr als zwei Ausgabekanäle 4.1 - 4.12 umfassende akustische Ausgabeeinrichtung 4 auszugebenden Mehrkanalsignals, welches einem Hörer ein räumliches Hörempfinden ("3D-Effekt" bzw. "3D-Surround") ermöglicht. Die Ausgabeeinrichtung 4 kann in einem Kraftfahrzeug (nicht gezeigt) installiert sein.

In einem ersten Schritt des Verfahrens wird ein Stereosignal S bereitgestellt. Die Bereitstellung des Stereosignals S kann über verschiedene Arten erfolgen. Beispielsweise kann das Stereosignal S über einen Tonträger, d. h. z. B. eine CD, einen Datenträger, d. h. z. B. einen Festplattenspeicher, oder ein Datennetzwerk, d. h. z. B. das Internet, bereitgestellt werden.

In einem zweiten Schritt des Verfahrens wird das bereitgestellte Stereosignal S vermittels der Aufteilungseinrichtung 2 in mehrere wahrnehmungsrichtungsabhängige Signalanteile S.1 - S.5 aufgeteilt. Das Stereosignal S wird hierzu über vermittels der Aufteilungseinrichtung 2 zuordenbare bzw. zugeordnete geeignete Untersuchungsalgorithmen im Hinblick auf einzelne Signalanteile S.1 - S.5 untersucht, welche bei tatsächlicher Ausgabe des Stereosignals S über eine zwei Ausgabekanäle, d. h. einen linken und einen rechten Ausgabekanal, umfassende Ausgabeeinrichtung einer von einem Hörer wahrgenommenen Ausgaberichtung bzw. -position entsprechen bzw. entsprechen würden.

Die Aufteilung des Stereosignals S in mehrere richtungsabhängige Signalanteile wird vermittels einer der Aufteilungseinrichtung 2 zugehörigen hard- und/oder softwaremäßig implementierten Quelltrennungseinrichtung (nicht gezeigt) durchgeführt. Eine entsprechende Quelltrennungseinrichtung kann z. B. durch einen Quelltrennungsalgorithmus implementiert sein.

In den in den Fig. gezeigten Ausführungsbeispielen wird das Stereosignal S beispielhaft in fünf Signalanteile S.1 - S.5 aufgeteilt, nämlich einen Center-Signalanteil S.3, einen links des Center-Signalanteils S.3 wahrgenommenen inneren linken Signalanteil S.2, einen links des inneren linken Signalanteils S.2 wahrgenommenen äußeren linken Signalanteil S.1, einen rechts des Center-Signalanteils S.3 wahrgenommenen inneren rechten Signalanteil S.4 und einen rechts des inneren rechten Signalanteils S.4 wahrgenommenen äußeren Signalanteil S.5 aufgeteilt. Dies gilt, wie sich im Weiteren ergibt, insbesondere für die Ausgabe des wahrgenommenen Mehrkanalsignals über eine fünf Ausgabekanäle 4.1 - 4.5, d. h. z. B. einen Center-Ausgabekanal 4.3, einen hinteren linken Ausgabekanal 4.2, einen vorderen linken Ausgabekanal 4.1, einen hinteren rechten Ausgabekanal 4.4 und einen vorderen rechten Ausgabekanal 4.5 umfassende Ausgabeeinrichtung 4. Eine entsprechende Ausgabeeinrichtung ist in Fig. 1 dargestellt. In dem in Fig. 1 gezeigten Ausführungsbeispiel ist die grundsätzlich vorgebbare bzw. vorgegebene Anzahl der tatsächlich erhaltenen wahrnehmungsrichtungsabhängigen Signalanteile S.1 - S.5 im Hinblick auf die Anzahl der Ausgabekanäle 4.1 - 4.5 der Ausgabeeinrichtung 4 gewählt.

In einem dritten Schritt des Verfahrens wird ein akustisches Mehrkanalsignal durch Abmischen der wahrnehmungsrichtungsabhängigen Signalanteile S.1 - S.5 auf einen bestimmten Ausgabekanal 4.1 - 4.5 der Ausgabeeinrichtung 4 erzeugt. Jedes aus der Aufteilung des Stereosignals S in entsprechende wahrnehmungsrichtungsabhängige Signalanteile S.1 - S.5 erhaltene wahrnehmungsrichtungsabhängige Signalanteil S.1 - S.5 wird sonach auf einen bestimmten Ausgabekanal S.1 - S.5 der Ausgabeeinrichtung 4, d. h. z. B. einer 5.1-Surround-Ausgabeeinrichtung, abgemischt.

Im Rahmen der Abmischung der wahrnehmungsrichtungsabhängigen Signalanteile S.1 - S.5 erfolgt eine einer bestimmten Zuordnungsvorschrift folgende Zuordnung der wahrnehmungsrichtungsabhängigen Signalanteile S.1 - S.5 zu bestimmten Ausgabekanälen 4.1 - 4.5 der Ausgabeeinrichtung 4. Die Zuordnungsvorschrift berücksichtigt bei der Zuordnung der wahrnehmungsrichtungsabhängigen Signalanteile S.1 - S.5 zu bestimmten Ausgabekanälen 4.1 - 4.5 der Ausgabeeinrichtung 4 die einem jeweiligen wahrnehmungsrichtungsabhängigen Signalanteil S.1 - S.5 entsprechende von einem Hörer des Stereosignals S wahrgenommene Ausgaberichtung bzw. - position des jeweiligen wahrnehmungsrichtungsabhängigen Signalanteils S.1 - S.5. Mithin wird ein Center-Signalanteil S.3 einem Center-Ausgabekanal 4.3 der Ausgabeeinrichtung 4 zugeordnet und über diesen ausgegeben.

Die wahrnehmungsrichtungsabhängigen Signalanteile S.1 - S.5 werden mit bestimmten Stärkungsfaktoren bzw. -koeffizienten oder Schwächungsfaktoren bzw. -koeffizienten auf die Ausgabekanäle 4.1 - 4.5 der Ausgabeeinrichtung 4 abgemischt. Über die Auswahl entsprechender Stärkungs- bzw. Schwächungsfaktoren kann z. B. festgelegt werden, welcher wahrnehmungsrichtungsabhängige Signalanteil S.1 - S.5 in welchem Verhältnis auf einen jeweiligen Ausgabekanal 4.1 - 4.5 gemischt wird.

In Fig. 1 ist durch die strichliert, weil optional, dargestellten Halleffekteinrichtungen 5 - hierbei kann es sich z. B. um FIR-Filtereinrichtungen handeln - angedeutet, dass einzelne, mehrere oder sämtliche wahrnehmungsrichtungsabhängigen Signalanteile S.1 - S.5 mit einem bestimmten Halleffekt bzw. Faltungshall abgemischt werden können.

In einem vierten Schritt des Verfahrens erfolgt schließlich die Ausgabe des Mehrkanalsignals bzw. der wahrnehmungsrichtungsabhängigen Signalanteile S.1 - S.5 über jeweilige Ausgabekanäle 4.1 - 4.5 der Ausgabeeinrichtung 4. Hierdurch wird einem Hörer ein räumliches Hörempfinden ("3D-Effekt") ohne die zwingende Notwendigkeit der Hinzufügung von Halleffekten ermöglicht.

Fig. 2 zeigt eine Prinzipdarstellung einer Vorrichtung 1 gemäß einem weiteren Ausführungsbeispiel. Anhand des in Fig. 2 gezeigten Ausführungsbeispiels ist ersichtlich, dass die Anzahl der wahrnehmungsrichtungsabhängigen Signalanteile S.1 - S.5 nicht zwingend der Anzahl der Ausgabekanäle 4.1 - 4.12 der Ausgabeeinrichtung 4 entsprechen müssen.

Die in dem in Fig. 2 gezeigten Ausführungsbeispiel gezeigte Ausgabeeinrichtung 4 umfasst neben den typischen Ausgabekanälen 4.1 - 4.6 einer 5.1-Surround-Ausgabeeinrichtung, nämlich einem Center-Ausgabekanal 4.3, einem hinteren linken Ausgabekanal 4.2, einem vorderen linken Ausgabekanal 4.1, einem hinteren rechten Ausgabekanal 4.4, einem vorderen rechten Ausgabekanal 4.5 und einem Subwoofer-Ausgabekanal 4.6, zusätzliche, insbesondere deckenseitig angeordnete, Ausgabekanäle 4.7 - 4.12 (3D-Lautsprecher), welche das räumliche Hörempfinden steigern, nämlich einen zusätzlichen vorderen linken Ausgabekanal 4.7, einen zusätzlichen vorderen rechten Ausgabekanal 4.8, einen zusätzlichen linken Center-Ausgabekanal 4.9, einen zusätzlichen rechten Center-Ausgabekanal 4.10, einen zusätzlichen hinteren linken Ausgabekanal 4.11 und einen zusätzlichen hinteren rechten Ausgabekanal 4.12.

## Patentansprüche

1. Verfahren zur Erzeugung und Ausgabe eines akustischen Mehrkanalsignals in einem Kraftfahrzeug, umfassend die Schritte:
- Bereitstellung eines Stereosignals (S),
- Aufteilung des bereitgestellten Stereosignals (S) in mehrere wahrnehmungsrichtungsabhängige akustische Signalanteile (S.1 - S.5), wobei das Stereosignal (S) über Untersuchungseinrichtungen bzw. - algorithmen im Hinblick auf einzelne Signalanteile untersucht wird, welche bei tatsächlicher Ausgabe des Stereosignals (S) über eine einen linken und einen rechten Ausgabekanal umfassende Ausgabeeinrichtung einer von einem in einer definierten Position relativ zu der das jeweilige Stereosignal (S) ausgebenden Ausgabeeinrichtung positionierten Hörer wahrgenommenen Ausgaberichtung bzw. -position entsprechen; wobei das bereitgestellte Stereosignal (S) in wenigstens einen Center-Signalanteil (S.3), einen links des Center-Signalanteils (S.3) wahrgenommenen linken Signalanteil und einen rechts des Center-Signalanteils (S.3) wahrgenommenen rechten Signalanteil aufgeteilt wird; und wobei
die Aufteilung des bereitgestellten Stereosignals in mehrere wahrnehmungsrichtungsabhängige akustische Signalanteile (S.1 - S.5) vermittels einer Quelltrennungseinrichtung durchgeführt wird;
- Erzeugung eines akustischen Mehrkanalsignals durch Abmischung jedes wahrnehmungsrichtungsabhängigen akustischen Signalanteils (S.1 - S.5) auf einen Ausgabekanal (4.1 - 4.12) einer mehr als zwei akustische Ausgabekanäle (4.1 - 4.12) umfassenden, in einem Kraftfahrzeug (4) installierten akustischen Ausgabeeinrichtung (4),
- Ausgabe des erzeugten Mehrkanalsignals über jeweilige akustische Ausgabekanäle (4.1 - 4.12) der akustischen Ausgabeeinrichtung (4), wobei die Anzahl der wahrnehmungsrichtungsabhängigen Signalanteile (S.1 - S.5) im Hinblick auf die Anzahl der Ausgabekanäle (4.1 - 4.12) der Ausgabeeinrichtung (4) gewählt wird, über welche das Mehrkanalsignal ausgegeben wird,
wobei im Rahmen der Abmischung der wahrnehmungsrichtungsabhängigen Signalanteile (S.1 - S.5) eine einer bestimmten Zuordnungsvorschrift folgende Zuordnung der wahrnehmungsrichtungsabhängigen Signalanteile (S.1 - S.5) zu bestimmten Ausgabekanälen (4.1 - 4.12) der Ausgabeeinrichtung (4) erfolgt, wobei die Zuordnungsvorschrift bei der Zuordnung der wahrnehmungsrichtungsabhängigen Signalanteile (S.1 - S.5) zu bestimmten Ausgabekanälen (4.1 - 4.12) der Ausgabeeinrichtung (4) die einem jeweiligen wahrnehmungsrichtungsabhängigen Signalanteil (S.1 - S.5) entsprechende von einem Hörer des Stereosignals wahrgenommene Ausgaberichtung bzw. -position des jeweiligen wahrnehmungsrichtungsabhängigen Signalanteils (S.1 - S.5) berücksichtigt,
wobei ein Center-Signalanteil einem Center-Ausgabekanal der Ausgabeeinrichtung (4) zugeordnet und über diesen ausgegeben wird, ein Links-Signalanteil einem linken Ausgabekanal der Ausgabeeinrichtung (4) zugeordnet und über diesen ausgegeben wird und ein Rechts-Signalanteil einem rechten Ausgabekanal der Ausgabeeinrichtung (4) zugeordnet und über diesen ausgegeben wird,
wobei das Verfahren **dadurch gekennzeichnet ist, dass** die wahrnehmungsrichtungsabhängigen Signalanteile (S.1 - S.5) mit bestimmten Stärkungs- oder Schwächungsfaktoren auf jeweilige Ausgabekanäle (4.1 - 4.12) der akustischen Ausgabeeinrichtung (4) gemischt werden.

2. Verfahren nach Anspruch 1, **dadurch gekennzeichnet, dass** wenigstens ein wahrnehmungsrichtungsabhängiger Signalanteil (S.1 - S.5) mit einem bestimmten Halleffekt abgemischt wird.

3. Verfahren nach einem der vorhergehenden Ansprüche, **dadurch gekennzeichnet, dass** das bereitgestellte Stereosignal (S) in wenigstens ein Center-Signalanteil (S.3), einen links des Center-Signalanteils (S.3) wahrgenommenen inneren linken Signalanteil (S.2), einen links des inneren linken Signalanteils (S.2) wahrgenommenen äußeren linken Signalanteil (S.1), einen rechts des Center-Signalanteils (S.3) wahrgenommenen inneren rechten Signalanteil (S.4) und einen rechts des inneren rechten Signalanteils (S.4) wahrgenommenen äußeren Signalanteil (S.5) aufgeteilt wird.

4. Vorrichtung (1) zur Erzeugung und Ausgabe eines akustischen Mehrkanalsignals, umfassend:
- eine Aufteilungseinrichtung (2), welche zur Aufteilung eines bereitgestellten Stereosignals (S) in mehrere wahrnehmungsrichtungsabhängige Signalanteile (S.1 - S.5) eingerichtet ist, wobei die Aufteilungseinrichtung (2) eingerichtet ist, das Stereosignal über geeignete Untersuchungseinrichtungen bzw. -algorithmen im Hinblick auf einzelne Signalanteile zu untersuchen, welche bei tatsächlicher Ausgabe des Stereosignals (S) über eine einen linken und einen rechten Ausgabekanal umfassende Ausgabeeinrichtung einer von einem in einer definierten Position relativ zu der das jeweilige Stereosignal ausgebenden Ausgabeeinrichtung positionierten Hörer wahrgenommenen Ausgaberichtung bzw. -position entsprechen; wobei die Aufteilungseinrichtung (2) eine Quelltrennungseinrichtung umfasst, welche zur Aufteilung des bereitgestellten Stereosignals in mehrere wahrnehmungsrichtungsabhängige akustische Signalanteile (S.1 - S.5) eingerichtet ist, wobei die Quelltrennungseinrichtung eingerichtet ist, das bereitgestellte Stereosignal (S) in wenigstens einen Center-Signalanteil (S.3), einen links des Center-Signalanteils (S.3) wahrgenommenen linken Signalanteil und einen rechts des Center-Signalanteils (S.3) wahrgenommenen rechten Signalanteil aufzuteilen;
- eine Abmischungseinrichtung (3), welche zur Abmischung eines wahrnehmungsrichtungsabhängigen Signalanteils (S.1 - S.5) auf einen akustischen Ausgabekanal (4.1 - 4.12) einer mehr als zwei akustische Ausgabekanäle (4.1 - 4.12) umfassenden akustischen Ausgabeeinrichtung (4) und zur Erzeugung eines akustischen Mehrkanalsignals durch Abmischung jedes wahrnehmungsrichtungsabhängigen Signalanteils (S.1 - S.5) auf einen akustischen Ausgabekanal (4.1 - 4.12) einer mehr als zwei akustische Ausgabekanäle (4.1 - 4.12) umfassenden, in einem Kraftfahrzeug (4) installierten akustischen Ausgabeeinrichtung (4) eingerichtet ist,
- eine mehr als zwei akustische Ausgabekanäle (4.1 - 4.12) umfassende, in einem Kraftfahrzeug (4) installierte akustische Ausgabeeinrichtung (4), welche zur Ausgabe des Mehrkanalsignals über jeweilige akustische Ausgabekanäle (4.1 - 4.12) eingerichtet ist,
wobei die Anzahl der wahrnehmungsrichtungsabhängigen Signalanteile (S.1 - S.5) im Hinblick auf die Anzahl der Ausgabekanäle (4.1 - 4.12) der Ausgabeeinrichtung (4) gewählt ist, über welche das Mehrkanalsignal ausgegeben wird,
wobei im Rahmen der Abmischung der wahrnehmungsrichtungsabhängigen Signalanteile (S.1 - S.5) eine einer bestimmten Zuordnungsvorschrift folgende Zuordnung der wahrnehmungsrichtungsabhängigen Signalanteile (S.1 - S.5) zu bestimmten Ausgabekanälen (4.1 - 4.12) der Ausgabeeinrichtung (4) erfolgt, wobei die Zuordnungsvorschrift bei der Zuordnung der wahrnehmungsrichtungsabhängigen Signalanteile (S.1 - S.5) zu bestimmten Ausgabekanälen (4.1 - 4.12) der Ausgabeeinrichtung (4) die einem jeweiligen wahrnehmungsrichtungsabhängigen Signalanteil (S.1 - S.5) entsprechende von einem Hörer des Stereosignals wahrgenommene Ausgaberichtung bzw. -position des jeweiligen wahrnehmungsrichtungsabhängigen Signalanteils (S.1 - S.5) berücksichtigt,
wobei ein Center-Signalanteil einem Center-Ausgabekanal der Ausgabeeinrichtung (4) zugeordnet und über diesen ausgegeben wird, ein Links-Signalanteil einem linken Ausgabekanal der Ausgabeeinrichtung zugeordnet und über diesen ausgegeben wird und ein Rechts-Signalanteil einem rechten Ausgabekanal der Ausgabeeinrichtung zugeordnet und über diesen ausgegeben wird, wobei die Vorrichtung **dadurch gekennzeichnet ist, dass** die wahrnehmungsrichtungsabhängigen Signalanteile (S.1 - S.5) mit bestimmten Stärkungs- oder Schwächungsfaktoren auf jeweilige Ausgabekanäle (4.1 - 4.12) der akustischen Ausgabeeinrichtung (4) gemischt werden.

## Claims

1. Method for the generation and output of an acoustic multi-channel signal in a motor vehicle, comprising the steps:
- providing a stereo signal (S),
- division of the provided stereo signal (S) into several perceptual direction-dependent acoustic signal components (S. 1 - p. 5), wherein the stereo signal (S) is examined via examination devices or algorithms with regard to individual signal portions, which, when the stereo signal (S) is actually output via a left and a right output channel, correspond to an output direction or position that is perceived from a in a defined position relative to the respective stereo signal (S) output device; where
the provided stereo signal (S) is divided into at least one center signal portion (p. 3), a left-hand signal portion perceived to the left of the center signal portion (S.3), and a right-hand signal portion perceived to the right of the center signal portion (p. 3); and where
the distribution of the provided stereo signal into several perceptual direction-dependent acoustic signal components (S. 1 - p. 5) is carried out by means of a source separation device;
- generation of an acoustic multi-channel signal by mixing each perceptual direction-dependent acoustic signal component (p. 1 - p. 5) to an output channel (4.1 - 4.12) of an acoustic output device (4), comprising more than two acoustic output channels (4.1 - 4.12), installed in a motor vehicle (4);
- output of the generated multi-channel signal via respective acoustic output channels (4.1 - 4.12) of the acoustic output device (4),
wherein the number of perceptual direction-dependent signal components (S. 1 - p. 5) is selected with regard to the number of output channels (4.1 - 4.12) of the output device (4) via which the multi-channel signal is output, in the context of the mixing of the perceptual direction-dependent signal portions (S. 1 - S. 5) is a given allocation regulation following assignment of the perception direction-dependent signal components (S. 1 - p. 5) to certain output channels (4.1 - 4.12) of the output device (4), wherein the assignment rule when assigning the perception direction-dependent signal portions (S. 1 - p. 5) to certain output channels (4.1 - 4.12) of the output device (4) is the respective perception direction-dependent signal components (S. 1 - S. 5) to certain output channels (4.1 - 4.12) of the output device (4) is assigned to a respective perception direction dependent signal components (S. 1 - p. 5) to certain output channels (4.1 - 4.12) of the output device (4). signal portion (p. 1 - p. 5) corresponding output direction or position of the respective perception direction dependent signal portion (S. 1 - p. 5) perceived by a listener of the stereo signal,
wherein a center signal portion is assigned to a center output channel of the output device (4) and output via it, a left signal portion is assigned to a left output channel of the output device (4) and is output via it and a right-signal portion is assigned to a right output channel of the output device (4) and output via it, wherein the method is **characterised by**:
the perception direction-dependent signal components (S. 1 - p. 5) are mixed with certain strengthening or weakening factors on the respective output channels (4.1 - 4.12) of the acoustic output device (4).

2. Method according to claim 1, **characterised in that** at least one perception direction dependent signal portion (S. 1 - p. 5) is mixed with a certain reverberation effect.

3. Method according to one of the preceding claims, **characterised in that** the provided stereo signal (S) in at least one center signal portion (S.3), a left of the center signal portion (S.3) perceived inner left signal portion (S.3), a left of the inner left signal portion (S.2) perceived outer left signal portion (S. 1), a right of the center signal portion (S.3) perceived inner right signal portion (S.4) and an external signal portion (S.4) perceived to the right of the inner right signal portion (S.5) is divided.

4. Apparatus (1) for the generation and output of an acoustic multi-channel signal, comprising:
- a distribution device (2) which is set up for the division of a provided stereo signal (S) into several perception direction-dependent signal components (S. 1 - p. 5), wherein the distribution device (2) is set up to investigate the stereo signal via suitable investigation devices or algorithms with regard to individual signal portions, which at actual output of the stereo signal (S) via a left and a right output channel, correspond to an output direction or position perceived from a in a defined position relative to the output device positioned by the respective stereo signal; wherein the distribution device (2) comprises a source separation device, which is set up to divide the provided stereo signal into several perception direction-dependent acoustic signal portions (S. 1 - p. 5), wherein the source separation device is set up, the provided stereo signal (S) into at least one center signal portion (S.3), a left of the center signal portion (S.3) perceived left signal portion and a right of the center signal portion (S. 3) perceived to divide;
- a mixing device (3) which is set up for the mixing of a perceptual direction-dependent signal portion (S. 1 - p. 5) on an acoustic output channel (4.1 - 4.12) of an acoustic output device (4) comprising more than two acoustic output channels (4.1 - 4.12) and for generating an acoustic multi-channel signal by mixing each perception direction dependent signal portion (S. 1 - p. 5) to an acoustic output channel (4.1 - 4.12) of an acoustic output channel (4.1 - 4.12) comprising an acoustic output device (4) installed in a motor vehicle (4),
- an acoustic output device (4) installed in a motor vehicle (4), comprising more than two acoustic output channels (4.1 - 4.12), which is set up to output the multi-channel signal via respective acoustic output channels (4.1 - 4.12),
wherein the number of perceptual direction-dependent signal components (S. 1 - p. 5) is selected with regard to the number of output channels (4.1 - 4.12) of the output device (4) via which the multi-channel signal is output, in the context of the mixing of the perceptual direction-dependent signal portions (S. 1 - S. 5) is a given allocation regulation following assignment of the perception direction-dependent signal components (S. 1 - p. 5) to certain output channels (4.1 - 4.12) of the output device (4), wherein the assignment rule when assigning the perception direction-dependent signal portions (S. 1 - p. 5) to certain output channels (4.1 - 4.12) of the output device (4) is the respective perception direction-dependent signal components (S. 1 - S. 5) to certain output channels (4.1 - 4.12) of the output device (4) is assigned to a respective perception direction dependent signal components (S. 1 - p. 5) to certain output channels (4.1 - 4.12) of the output device (4). signal portion (p. 1 - p. 5) corresponding output direction or position of the respective perception direction dependent signal portion (S. 1 - p. 5) perceived by a listener of the stereo signal,
wherein a center signal portion is assigned to a center output channel of the output device (4) and is output via it, a left signal portion is assigned to a left output channel of the output device and is output via it, and a right-signal portion is assigned to a right output channel of the output device and is output via it,
wherein the device is **characterised in that** the perception direction-dependent signal components (S. 1 - p. 5) are mixed with certain strengthening or weakening factors on respective output channels (4.1 - 4.12) of the acoustic output device (4).

## Revendications

1. Procédé de production et d'émission d'un signal acoustique multicanaux dans un véhicule à moteur, comprenant les étapes suivantes:
- fourniture d'un signal stéréo (S),
- diviser le signal stéréo (S) fourni en plusieurs proportions de signaux sonores dépendant de la perception (p. 1 - p. 5), en examinant le signal stéréo (S) par l'intermédiaire d'appareils ou d'algorithmes d'analyse par rapport à la sortie effective du signal stéréo (S) par l'intermédiaire d'un canal de sortie gauche et d'un canal de sortie droit correspondant à une direction ou à une position de sortie perçues dans une position définie par rapport à l'émetteur du signal stéréo (S) concerné; où
le signal stéréo (S) fourni est divisé en au moins une partie du signal central (p. 3), une part de signal gauche perçue à gauche (p. 3) à gauche et une partie de signal droite perçue à droite (p. 3); et où
la division du signal stéréo fourni en plusieurs composantes de signaux acoustiques dépendant de la perception (p. 1 - p. 5) est effectuée à l'aide d'un dispositif de séparation de source;
- production d'un signal acoustique multicanaux en mélangeant toute partie du signal acoustique dépendant de la perception (p. 1 - p. 5) sur un canal de sortie (4.1-4.12) d'un dispositif de sortie acoustique de plus de deux canaux (4.1 à 4.12) installé dans un véhicule à moteur (4),
- sortie du signal multicanal généré par les canaux de sortie acoustiques correspondants (4.1 à 4.12) de l'appareil de sortie acoustique (4),
le nombre de parts de signaux dépendantes de la perception (p. 1 - p. 5) est choisi en ce qui concerne le nombre de canaux de sortie (4.1 à 4.12) du dispositif de sortie (4) par lequel le signal multicanal est émis,
dans le cadre du mélange des parts de signaux dépendantes de la perception (p. 1 - p. 5), il y a lieu d'attribuer les parts de signaux dépendant de la perception (S. 1 - p. 5) à certains canaux de sortie (4.1 à 4.12) du dispositif d'émission (4) selon une règle d'attribution déterminée, étant entendu que, lors de l'attribution des parts de signaux dépendantes de la perception (p. 1 - p. 5) à certains canaux de sortie (4.1 à 4.12) de l'appareil de sortie (4), la règle d'attribution est celle d'un canal de sortie spécifique (4.1 à 4.12) de l'appareil de sortie (4). la part de signal dépendante de la perception (p. 1 - p. 5) prend en compte la direction ou la position de sortie de la part du signal dépendant de la perception (p. 1 - p. 5) perçue par un auditeur du signal stéréo,
une partie du signal central étant affectée à un canal de sortie centre (4) et émise par celui-ci, une partie de signal de gauche est affectée à un canal de sortie gauche du dispositif de sortie (4) et émise par celui-ci, et une partie de signal droit est affectée à un canal de sortie droit du dispositif de sortie (4) et émise par celui-ci, la procédure étant **caractérisée par**:
mélanger les composantes du signal dépendant de la perception (p. 1 - p. 5) avec certains facteurs de renforcement ou d'affaiblissement sur les canaux de sortie respectifs (4.1 à 4.12) du dispositif de sortie acoustique (4).

2. Procédé selon la revendication 1, **caractérisé en ce qu'**au moins une part de signal dépendant de la perception (p. 1 - p. 5) est mélangée avec un certain effet de réverbération.

3. Procédé selon l'une des revendications précédentes, **caractérisé en ce que** le signal stéréo (S) fourni est divisé en au moins une partie du signal central (S.3), une part de signal gauche interne perçue (S.2) perçue à gauche du signal central (S.3), une part de signal gauche externe perçue à gauche (S.2) perçue à gauche (p. 4), une partie du signal interne à droite perçue (p. 4) perçue à droite (p. 4).

4. Dispositif (1) pour la génération et la sortie d'un signal acoustique multicanaux, comprenant:
- un dispositif de répartition (2) conçu pour diviser un signal stéréo (S) fourni en plusieurs composantes de signal dépendant de la perception (S.1
- p. 5), le dispositif de répartition (2) étant mis en place pour examiner le signal stéréo par l'intermédiaire de dispositifs ou d'algorithmes d'analyse appropriés en ce qui concerne les composantes du signal stéréo, qui correspondent, lors de la sortie effective du signal stéréo (S), au moyen d'un canal de sortie à gauche et d'un canal de sortie droit, correspondant à une direction ou à une position d'écoute perçues dans une position définie par rapport à l'émetteur positionné du signal stéréo en question; le séparateur (2) comprend un séparateur de source qui est configuré pour diviser le signal stéréo fourni en plusieurs composantes sonores dépendantes de la perception (S.1 - p. 5), le séparateur de source étant mis en place pour diviser le signal stéréo (S) fourni en au moins une partie du signal central (p. 3), une partie du signal gauche perçue à gauche (p. 3) et une partie du signal droit perçue à droite du signal central (p. 3);
- un dispositif de mélange (3) mis en place pour mélanger une part de signal dépendante de la perception (p. 1 - p. 5) sur un canal de sortie acoustique (4.1-4.12) d'un dispositif de sortie acoustique de plus de deux canaux acoustiques (4.1 à 4.12) et pour produire un signal sonore multicanal en mélangeant chaque composante de signal dépendant de la perception (p. 1 - p. 5) sur un canal de sortie acoustique (4.1 à 4.12) d'un dispositif de sortie acoustique de plus de deux canaux (4.1 à 4.12) installés dans un véhicule à moteur (4),
- un dispositif de sortie acoustique, comprenant plus de deux canaux de sortie acoustique (4.1 à 4.12), installé dans un véhicule à moteur (4), conçu pour émettre le signal multicanal par les canaux de sortie acoustiques correspondants (4.1 à 4.12);
le nombre de parts de signaux dépendantes de la perception (p. 1 à 5) étant donné le nombre de canaux de sortie (4.1 à 4.12) du dispositif de sortie (4), par lequel le signal multicanal est émis,
dans le cadre du mélange des parts de signaux dépendantes de la perception (p. 1 - p. 5), il y a lieu d'attribuer les parts de signaux dépendant de la perception (S. 1 - p. 5) à certains canaux de sortie (4.1 à 4.12) du dispositif d'émission (4) selon une règle d'attribution déterminée, étant entendu que, lors de l'attribution des parts de signaux dépendantes de la perception (p. 1 - p. 5) à certains canaux de sortie (4.1 à 4.12) de l'appareil de sortie (4), la règle d'attribution est celle d'un canal de sortie spécifique (4.1 à 4.12) de l'appareil de sortie (4). la part de signal dépendante de la perception (p. 1 - p. 5) prend en compte la direction ou la position de sortie de la part du signal dépendant de la perception (p. 1 - p. 5) perçue par un auditeur du signal stéréo,
lorsqu'une partie du signal central est affectée à un canal de sortie central (4) et qu'elle est émise par le dispositif de sortie (4), qu'une partie de signal de gauche est associée à un canal de sortie gauche du dispositif de sortie et qu'elle est émise par celui-ci, et qu'une partie de signal droit est affectée à un canal de sortie droit du dispositif de sortie et émise par celui-ci;
le dispositif étant **caractérisé par le fait que** les composantes du signal dépendant de la perception (p. 1 - p. 5) sont mélangées avec certains facteurs de renforcement ou d'affaiblissement sur les canaux de sortie respectifs (4.1 à 4.12) du dispositif de sortie acoustique (4).
